# DEMANDE DE BREVET EUROPEEN

(11) **EP 4 763 174 A1**
(43) Date de publication de la demande: **24.06.2026**
(21) Numéro de dépôt: 24221301.5
(22) Date de dépôt: 18.12.2024
(51) Int. Cl.: A61H 1/00, A61H 1/02, A47C 1/02

(54) **DISPOSITIF D'INVERSION**

(71) Demandeur: E.L.A.B, 08700 Nouzonville (FR)
(72) Inventeur: MESSAOUI, Brahem, 6838 CORBION (BE); DERVAUX, Alain, 08440 VILLE-SUR-LUMES (FR)
(74) Mandataire: Oudin, Stéphane

(57) **Abrégé**

Dispositif d'inversion 1 comportant une structure 2 en appui sur le sol et une ossature 3 configurée pour recevoir un patient, et comportant au moins :
- un support 4 du patient comportant une première surface d'appui 5 de la partie supérieure du corps du patient et une deuxième surface d'appui 6 de l'ensemble fessier-cuisse du patient,
- des moyens de maintien du patient sur ledit support,
ladite ossature 3 pivotant par rapport à la structure 2 entre une position dite « d'installation » et une position dite « d'inversion » dans laquelle la première surface d'appui 5 est sous la deuxième surface d'appui 6, la deuxième surface d'appui 6 pivotant par rapport à l'ossature 3 et la première surface d'appui 5 autour d'un axe parallèle à un axe longitudinal AA' de la première surface d'appui 5.

## Description

Le domaine technique concerne celui des dispositifs comportant un support permettant de recevoir un patient, ledit support étant configuré pour basculer depuis une première position dite « d'installation » dans laquelle le patient peut s'installer au moins horizontalement ou la tête surélevée, à une position dite d'inversion, avec le patient la tête en bas, position dans laquelle la colonne vertébrale du patient est étirée suivant un axe longitudinal à cette colonne vertébrale. Cela permet de soulager le mal de dos du patient.

Par le terme « patient », on désigne de manière générale un utilisateur un patient ou un client, ledit dispositif pouvant être manœuvré seul ou par une tierce personne, par exemple un praticien ou un aidant.

Lorsque le support est une surface de type table sur laquelle le patient peut s'allonger, un tel dispositif est appelé table d'inversion. Le patient est sanglé sur la table et/ou a les pieds ou jambes maintenus par des moyens de maintien de type par exemple barre de retenue ou sangle.

Ce dispositif présente l'inconvénient d'être encombrant.

Pour y remédier, il a été imaginé un dispositif plus compact, comportant un support présentant une assise et un dossier formant chaise, appelé chaise d'inversion.

Ici aussi, le patient est sanglé sur la chaise et/ou a les pieds ou jambes maintenus par des moyens de maintien, sous la forme par exemple d'une barre de retenue ou de sangles.

Une telle chaise d'inversion est décrite dans le document US2008061615. Il y est enseigné un dispositif comportant une structure en appui sur le sol et une ossature configurée pour recevoir un patient, ladite ossature comportant au moins :
- une chaise comportant une assise et un dossier pouvant recevoir le patient, et
- des moyens de maintien du patient sur ladite chaise,
ladite ossature pivotant par rapport à la structure depuis une position dite « d'installation » dans laquelle le patient est assis à une position dite « d'inversion » dans laquelle le patient est tête en bas.

Un patient est assis sur l'assise, le dos contre le dossier, des moyens de maintien le maintenant accroché sur la chaise. Les moyens de maintien enseignés ici sont des sangles, une ceinture, et un système de blocage des jambes intercalant les jambes du patient entre une surface repose jambe et une barre mobile et verrouillable.

Par les termes « ensemble fessier-cuisse », on désigne dans toute la description, les dessins et les revendications la partie supérieure des membres inférieurs du corps humain, c'est-à-dire la partie du fessier au genou.

Par le terme « jambe » on désigne dans toute la description, les dessins et les revendications la partie inférieure des membres inférieurs du corps humain, c'est-à-dire la partie du genou au pied.

Par les termes « partie supérieure du corps », on désigne dans toute la description, les dessins et les revendications la partie supérieure du corps humain, c'est-à-dire la partie du corps humain au-dessus de la ceinture, comportant le tronc, les membres supérieurs, la tête.

Par les termes « partie inférieure du corps », on désigne dans toute la description, les dessins et les revendications la partie inférieure du corps humain, c'est-à-dire la partie du corps humain en dessous de la ceinture, comportant le bassin, l'ensemble fessier-cuisse et les jambes.

Une fois le patient maintenu sur la chaise, la chaise peut basculer vers l'arrière jusqu'à ce que le patient soit la tête en bas pour étirer sa colonne vertébrale suivant un axe longitudinal à cette colonne vertébrale.

Des moyens de verrouillage du pivotement permettent de maintenir le patient tête en bas. Ces moyens de verrouillage peuvent se présenter sous la forme d'un doigt de l'ossature coopérant avec un logement de la structure pour bloquer le pivotement de l'ossature par rapport à la structure. Ces moyens de verrouillage peuvent se présenter alternativement sous la forme d'un patin de frein de la structure venant en appui contre l'ossature pour bloquer le pivotement de l'ossature par rapport à la structure

Il est possible avec ce dispositif par l'effet de la gravité d'étirer la colonne vertébrale du patient suivant un axe longitudinal à cette colonne vertébrale afin de réduire les pressions exercées par le poids du corps sur les vertèbres et les disques vertébraux du patient lorsque celui-ci est incliné la tête en bas.

Le document US2004138593 présente une chaise d'inversion analogue, avec une structure et une ossature comportant une chaise et des moyens de maintien d'un patient sur la chaise, dans lequel le pivotement de l'ossature par rapport à la structure peut se faire à 360°, vers l'avant ou vers l'arrière.

Des moyens de verrouillage du pivotement similaires à ceux décrit ci-avant permettent de maintenir le patient tête en bas ou dans une position souhaitée.

Tout comme présenté dans le document précédent, on réduit les pressions exercées par le poids du corps sur les vertèbres et les disques vertébraux du patient lorsque celui-ci est incliné la tête en bas.

Un praticien tel que par exemple un masseur et/ou kinésithérapeute et/ou ergothérapeute peut utiliser un tel dispositif pour soulager les douleurs dorsale d'un patient.

Ces dispositifs de l'art antérieur présentent cependant des inconvénients.

Les moyens de maintien du patient sur la chaise ou la table d'inversion limitent les mouvements du patient. Or en position tête en bas, du fait de l'étirement de la colonne vertébrale, il peut être opportun pour le praticien de pratiquer des manipulations sur le patient, par exemple lui faire réaliser des mouvements déterminés en position d'étirement de la colonne vertébrale, notamment au niveau de ladite colonne vertébrale. Un patient peut également réaliser seul des mouvements déterminés en position d'étirement.

Mais la configuration même du dispositif ne le permet pas, du fait du maintien du patient sur la chaise ou la table pour éviter que le patient ne tombe de la chaise.

En outre, les dispositifs de chaises d'inversion tels que présentés ci avant ne peuvent pas s'ajuster aux morphologies des patients, ce qui limite leur utilisation.

C'est donc un objectif de l'invention que de proposer un dispositif d'inversion amélioré par rapport à l'état de l'art antérieur, permettant de réaliser des manipulations sur la colonne vertébrale d'un patient complémentaires à celles possibles avec les dispositifs de l'art antérieur décrits ci avant.

C'est également un objectif de l'invention que de proposer un dispositif d'inversion qui puisse s'adapter à la morphologie du patient.

C'est également un objectif de l'invention que de proposer un dispositif d'inversion robuste, simple à fabriquer et à mettre en œuvre.

A cet effet l'invention concerne un dispositif d'inversion comportant une structure en appui sur le sol et une ossature configurée pour recevoir un patient, ledit dispositif comportant au moins :
- un support du patient comportant une première surface d'appui de la partie supérieure du corps du patient et une deuxième surface d'appui de l'ensemble fessier-cuisse du patient
- des moyens de maintien du patient sur ledit support,
ladite ossature pivotant par rapport à la structure entre une position dite « d'installation » dans laquelle la première surface d'appui est au niveau ou au-dessus de la deuxième surface d'appui, de manière à permettre une installation d'un patient sur ledit support horizontalement ou avec la tête surélevée, et une position dite « d'inversion » dans laquelle la première surface d'appui est verticale et sous la deuxième surface d'appui.

L'invention est caractérisée par le fait que la deuxième surface d'appui pivote par rapport à l'ossature et la première surface d'appui autour d'un axe parallèle à un axe longitudinal de la première surface d'appui.

Cela permet une position du dispositif dans laquelle le patient est compléte-ment sens dessus dessous, avec la tête en bas.

Dans le cadre de la présente invention, les termes « avant », « arrière », « haut » et « bas » sont utilisés, sauf indication contraire, en référence au dispositif selon l'invention en position dite « d'installation ».

Selon un mode de réalisation préféré de l'invention, ladite ossature est capable de pivoter à 360° par rapport à ladite structure de sorte à pouvoir faire passer ladite première surface d'appui de la position d'installation, à la position d'inversion puis de nouveau à la position d'installation en pivotant de façon continu dans le sens horaire ou anti-horaire.

Cela permet de faire pivoter naturellement la partie inférieure du corps par rapport à la partie supérieure du corps selon un axe de rotation parallèle à l'axe longitudinal de la première surface d'appui et à l'axe longitudinal de la colonne vertébrale du patient alors que la colonne vertébrale est étirée.

Un praticien peut alors effectuer des manipulations complémentaires à celles habituellement réalisées sur un patient placé sur un tel dispositif d'inversion, en toute sécurité.

Un tel dispositif est de conception simple et économique.

Selon une caractéristique préférée de l'invention, le support de l'ossature comporte une troisième surface d'appui, appelée « repose-jambe », juxtaposée à la deuxième surface d'appui, à l'opposé de la première surface d'appui.

Ainsi, les jambes maintenues contre la troisième surface d'appui appelée « repose-jambe » peuvent rester immobiles par rapport à l'ensemble fessier cuisse. Le repose jambe peut être rattaché à la deuxième surface d'appui pour pivoter en même temps que la deuxième surface d'appui.

Selon une caractéristique préférée de l'invention, la deuxième surface d'appui pivote par rapport à l'ossature et la première surface d'appui autour d'un axe perpendiculaire à la première surface d'appui.

Cela permet de faire pivoter naturellement la partie inférieure du corps par rapport à la partie supérieure du corps selon un axe de rotation perpendiculaire à l'axe longitudinal de la colonne vertébrale du patient alors que la colonne vertébrale est étirée. Cela permet notamment de manipuler les articulations du rachis.

Un praticien peut alors effectuer encore d'autres manipulations complémentaires à celle habituellement réalisées sur un patient placé sur un tel dispositif d'inversion, tel que des positions et mouvements du patient additionnels, et ce en toute sécurité. Un patient installé dans le dispositif seul peut également effectuer des mouvements additionnels.

La combinaison des deux mouvements apporte une plus grande liberté dans les mouvements du patient placé sur le dispositif d'inversion.

Selon une caractéristique préférée de l'invention, l'ossature comporte des butées d'amplitude des pivotements dans les plans perpendiculaire et parallèle à la première surface d'appui.

Cela permet d'éviter des libertés de pivotement trop grandes, pouvant blesser le patient.

Selon une caractéristique préférée de l'invention, la deuxième surface d'appui est apte à pivoter par rapport à l'ossature et la première surface d'appui lorsque l'ossature est dans une position entre la position d'installation et la position d'inversion, intervalles compris.

Cela permet encore une plus grande liberté dans les mouvements du patient installé sur le dispositif d'inversion et une plus grande possibilité de manipulation pouvant être réalisées par le praticien.

Selon une caractéristique préférée de l'invention, dans une position intermédiaire entre la position d'installation et la position d'inversion, la première surface d'appui est horizontale.

Cela permet de placer le dispositif dans une configuration particulière, dans laquelle la partie supérieure du patient est horizontale, ce qui est plus confortable pour lui.

Selon une caractéristique préférée de l'invention, le dispositif comporte des moyens de verrouillage de l'ossature par rapport à la structure en position d'inversion et d'installation, mais aussi dans une position intermédiaire entre la position d'installation et la position d'installation.

Selon une caractéristique préférée de l'invention, le support présente une configuration dite neutre, dans laquelle la première surface d'appui et la deuxième surface d'appui présentent une configuration dans laquelle un premier plan, défini par l'axe longitudinal de la première surface d'appui et une droite perpendiculaire à ladite première surface d'appui, et un deuxième plan défini par l'axe longitudinal de la deuxième surface d'appui et une droite perpendiculaire à ladite deuxième surface d'appui sont confondus..

Dans cette configuration dite neutre, un patient installé sur le support avec cette configuration est installé confortablement, sans rotation de l'articulation du bassin ou de la colonne vertébrale.

Selon une caractéristique préférée de l'invention, le dispositif comporte des moyens de rappel élastique à la configuration neutre du support.

Cela permet de contrôler plus aisément les mouvements de pivotement de la deuxième surface d'appui par rapport à la première surface d'appui et l'ossature.

Selon une caractéristique préférée de l'invention, le dispositif comporte des moyens de verrouillage automatique du support en configuration neutre.

Ainsi, dans le cas d'un pivotement opéré par un praticien de la deuxième surface d'appui pour effectuer une manipulation du patient, le praticien peut simplement ramener le support en configuration neutre.

Selon une caractéristique préférée de l'invention, le support de l'ossature forme une chaise, la deuxième surface d'appui formant une assise, et la première surface d'appui formant un dossier.

Le dispositif forme ainsi une chaise d'inversion, avec une assise pouvant pivoter par rapport au dossier.

Le patient est ainsi installé de manière plus compacte qu'en position allongé, ce qui simplifie les manipulations du praticien utilisant un tel dispositif.

Selon une caractéristique préférée de l'invention, la troisième surface d'appui appelée « repose-jambe » est montée immobile en pivotement dans un plan perpendiculaire à la deuxième surface d'appui autour d'un axe longitudinal à la deuxième surface d'appui.

Ainsi, toute la partie inférieure du patient peut pivoter solidairement.

Selon une caractéristique préférée de l'invention, la troisième surface d'appui appelée « repose-jambe » pivote dans un plan perpendiculaire à la deuxième surface d'appui autour d'un axe perpendiculaire à l'axe longitudinal à la deuxième surface d'appui et inclus dans un plan parallèle à la deuxième surface d'appui.

Cela permet de pouvoir régler l'inclinaison des jambes par rapport à l'ensemble fessier-cuisse.

Selon une caractéristique préférée de l'invention, le dispositif comporte au moins des moyens de réglage de la position longitudinale de la première surface d'appui et de la deuxième surface d'appui.

Cela permet d'adapter le dispositif et surtout la chaise à la morphologie du patient, faute de quoi les manipulations et le maintien du patient peuvent être dégradées.

Selon une caractéristique préférée de l'invention, le dispositif comporte des moyens de réglage de la position longitudinale du repose jambe par rapport à la deuxième surface d'appui.

Cela permet de faire coulisser le repose jambe par rapport à l'assise pour adapter la chaise à la morphologie du client.

Selon une caractéristique préférée de l'invention, la deuxième surface comporte une zone d'appui fessier inclinable.

D'autre buts et avantages de la présente invention apparaîtront au cours de la description qui va suivre se référant aux dessins ci-joints illustrant des exemples de réalisation et dans lesquels :
[Fig 1] est une vue schématique en perspective avant d'un dispositif selon un mode de réalisation de l'invention hors moyens de maintien, sous la forme d'une chaise d'inversion, dans une position dite « d'installation » permettant à un patient de s'installer dans ledit dispositif, dispositif dans lequel est installé un patient assis, la tête surélevée par rapport à son corps.
[Fig 2] est une vue schématique du dispositif selon le même angle de vue de la figure 1 seul, sans patient installé sur le dispositif.
[Fig 3] est une vue schématique du dispositif de la figure 2 en position dite d'inversion, avec l'assise de la chaise pivotée vers la droite.
[Fig 4] est une vue schématique du dispositif de la figure 2 dans une position intermédiaire entre la position de repos et la position d'inversion, avec l'assise de la chaise pivotée vers la gauche.
[Fig 5] est une vue schématique en perspective avant d'un dispositif selon un autre mode de réalisation de l'invention, sous la forme d'une chaise d'inversion, dans une position dite « d'installation » permettant à un patient de s'installer dans ledit dispositif, dispositif dans lequel est installé un patient assis, la tête surélevée par rapport à son corps.
[Fig 6] est une vue schématique selon le même angle de vue du dispositif de la figure 5 seul, sans patient installé sur le dispositif.
[Fig 7] est une schématique selon une vue avant du dispositif de la figure 6.
[Fig 8] est une vue schématique d'un mode de réalisation préféré de l'invention dans une position intermédiaire entre la position de repos et la position d'inversion, avec l'assise de la chaise pivotée vers la gauche.
[Fig 9] est une vue schématique du dispositif selon le même angle de vue de la figure 8 seul, avec l'assise de la chaise non pivotée.
[Fig 10] est une vue schématique, du dessus, du mode de réalisation de la figure 8 en position de repos avec l'assise de la chaise non pivotée.
[Fig 11] est une vue schématique, du dessus, du mode de réalisation de la figure 8 en position de repos avec l'assise de la chaise pivotée vers la droite.
[Fig 12] est une vue schématique, du dessous, du mode de réalisation de la fi-gure 8 en position de repos avec l'assise de la chaise non pivotée.
[Fig 13] est une vue schématique, du dessus, du mode de réalisation de la fi-gure 8 en position de repos avec l'assise de la chaise pivotée vers la gauche.

L'invention concerne un dispositif d'inversion 1 ci-après désigné sous le terme « dispositif 1 ». Il comporte une structure 2 qui est posée sur le sol, et qui est surmontée par une ossature 3.

Cette ossature 3 est configurée pour recevoir un patient, c'est à dire qu'un patient peut s'installer sur ou contre un support 4 de l'ossature 3 comme illustré sur la figure 1 et la figure 5.

En référence aux figures, le dispositif 1 est considéré dans une position d'utilisation, avec la structure 2 posée et en appui sur le sol et l'ossature 3 au-dessus.

Ainsi, comme illustré sur les figures 1 à 6, l'avant du dispositif est à la droite des figures, et l'arrière du dispositif 1 est à la gauche des figures, le bas du dispositif 1 est en bas des figures, et le haut du dispositif 1 est en haut des figures.

Le dispositif 1 présente un avant et un arrière, traversé longitudinalement par un plan principal P0 vertical.

Le support 4 de l'ossature 3 comporte au moins une première surface d'appui 5 et une deuxième surface d'appui 6, permettant à un patient installé sur le dispositif 1 de venir appuyer la partie supérieure de son corps contre ladite première surface d'appui 5, et son ensemble fessier-cuisse contre ladite deuxième surface d'appui 6.

La première surface d'appui 5 peut être de forme sensiblement rectangulaire, s'étendant longitudinalement vers la deuxième surface d'appui 6 selon un premier axe longitudinal AA'. Un premier axe transversal BB' est perpendiculaire à la première surface d'appui 5. Le premier axe longitudinal AA' et le premier axe transversal BB' à la première surface d'appui 5 définissent un premier plan P1.

La deuxième surface d'appui 6 peut être de forme sensiblement rectangulaire elle aussi, s'étendant longitudinalement selon un deuxième axe longitudinal CC'. Un deuxième axe transversal DD' est perpendiculaire à la deuxième surface d'appui 6. Le deuxième axe longitudinal CC' et le deuxième axe transversal DD' à la deuxième surface d'appui 6 définissent un deuxième plan P2.

Selon un premier mode de réalisation de l'invention, le support 4 de l'ossature 3 peut se présenter sous la forme d'une chaise comme illustré sur les figures 1 à 7, la première surface d'appui 5 formant un dossier et la deuxième surface d'appui 6 formant une assise.

Alternativement, le support 4 de l'ossature 3 peut se présenter sous la forme d'une table d'inversion selon un mode de réalisation de l'invention non illustré ici.

L'ossature 3 comporte des moyens de maintien d'un patient 7 sur ou contre le support 4, sous la forme par exemple d'au moins d'une ceinture ou de sangles de maintien d'un patient sur le support 4 aptes à maintenir le patient contre la première surface d'appui 5 ou la deuxième surface d'appui 6.

Un patient peut s'installer ou être installé en appui sur ou contre le support 4 de l'ossature 3, le dos ou le torse contre la première surface d'appui 5 et l'ensemble fessier-cuisse contre la deuxième surface d'appui 6.

L'ossature 3 est configurée pour pivoter par rapport à la structure 2 autour d'un axe EE', horizontal et perpendiculaire au plan principal P0, selon un mouvement de rotation inclus dans le plan principal P0.

Pour permettre ce pivotement, l'ossature 3 peut comporter au moins un système de rails 30 incurvés, coopérant avec un système de guidage 20 de la structure 2.

Le système de rail 30 est ici formé de deux rails 300 présentant une courbure identique, et présentant des faces dites extérieures orientées vers l'extérieur de l'ossature 3 et des faces dites intérieures orientées vers l'intérieur de l'ossature 3. Ces rails 300 courbes sont portés par des plans parallèles au plan principal P0 et solidarisés ensemble par des traverses 301 pour former au moins une portion latérale d'un tube.

Le système de rails 30 illustrés sur les figures 1 à 7 présente une portion latérale d'un tube correspondant à environ une moitié de tube, mais les rails 300 peuvent aussi s'étendre jusqu'à former des anneaux, ce qui permet un pivotement à 360° de l'ossature 3 par rapport à la structure 2.

Les modes de réalisation non limitatifs de l'invention présentés sur les figures 1 à 7 permettent un pivotement de 130° de l'ossature 3 par rapport à la structure 2.

Le système de guidage 20 de la structure 2 peut comporter des ergots 200 s'étendant verticalement de part et d'autre de la au moins portion latérale de tube, formant des guides latéraux pour le système de rail 20.

Les faces extérieures des rails 300 peuvent venir en appui contre des galets d'appui 201 de la structure 2, ces galets 201 étant libres en rotation dans le plan principal P0, facilitant le pivotement de l'ossature 3 par rapport à la structure 2.

Des galets de maintien 202 de la structure 2 rattachés latéralement à un ou plusieurs ergots 200 peuvent former des moyens de maintien du système de rail 30 dans le système de guidage 20, ces galets de maintien 202 venant en contact avec les faces intérieures des rails 300 pour maintenir les rails 300 contre les galets d'appui 201.

L'ossature 3 peut ainsi pivoter par rapport à la structure 2 selon un mouvement de rotation inclus dans le plan principal P0.

En fait, l'ossature 3 peut basculer vers l'arrière depuis une position initiale dite « d'installation » come illustré sur la figure 1 et la figure 5, configurée pour permettre à un patient de s'installer sur le support 4 jusqu'à une position maximale dite « d'inversion », dans laquelle la première surface d'appui 5 se retrouve plus bas, c'est-à-dire sous la deuxième surface d'appui 6. Dans cette position d'inversion, un patient installé sur le support 4 a la tête en bas, c'est-à-dire au moins sous la partie inférieure de son corps.

En fait, en position d'inversion, la première surface d'appui 5 peut se retrouver en position verticale, permettant à ce qu'un patient installé dans le dispositif soit alors sens dessus dessous, avec la tête en bas et les pieds en haut.

Le dispositif 1 peut se retrouver également dans une position intermédiaire, dans la laquelle le patient est tête en bas et pied en haut, la première surface d'appui 5 et donc partie supérieure du corps du patient à l'horizontal.

Sur la figure 1 et la figure 5, l'ossature 3 est en position d'installation, avec la première surface d'appui 5 au- dessus de la deuxième surface d'appui 6.

Sur la figure 3, l'ossature 3 est en position d'inversion, avec la première surface d'appui 5 sous la deuxième surface d'appui 6.

En position dite d'installation, la première surface d'appui 5 est au même niveau ou au-dessus de la deuxième surface d'appui 6, ce qui permet à un patient de s'installer aisément sur le support horizontalement ou avec la tête surélevée

Le dispositif 1 peut comporter des moyens de verrouillage de l'ossature 3 en position d'installation, permettant à un patient de s'installer sur le support 4, et de mettre ne place les moyens de maintien 7 du patient sur le support 4. Ces moyens de verrouillage de l'ossature 3 en position d'installation peuvent se présenter sous la forme connue d'un doigt de la structure 2 coopérant avec un logement dans un rail 300 pour bloquer le pivotement de l'ossature 3 par rapport à la structure 2, ou d'un patin de frein de la structure 2 venant en appui contre le système de rails 30 pour bloquer le pivotement de l'ossature 3 par rapport à la structure 2.

Il convient de noter que le dispositif 1 peut comporter également des moyens de freinage permettant de freiner la vitesse de pivotement de l'ossature 3 par rapport à la structure 2, sous la forme par exemple d'un patin de frein de la structure 2 venant en appui contre le système de rails 30 pour freiner la vitesse de pivotement de l'ossature 3 par rapport à la structure 2, la force d'appui du patin de frein contre le système de rail pouvant être réglable.

Le dispositif 1 peut comporter également des moyens de verrouillage de l'ossature 3 par rapport à la structure 2 en position d'inversion, mais aussi dans une position intermédiaire entre la position d'installation et la position d'installation. Ces moyens de verrouillage peuvent être similaires aux moyens de verrouillage de l'ossature 3 en position d'installation.

Comme illustré sur les figures 1 à 7, le support 4 peut comporter une troisième surface d'appui 8, « dite repose-jambe », contre laquelle un patient peut venir mettre en appui ses jambes, comme illustré sur la figure 1 et la figure 5. Cette troisième surface d'appui 8 est juxtaposée longitudinalement à la deuxième surface d'appui 6, à l'opposé de la première surface d'appui 5.

Les moyens de maintien d'un patient 7 sur ou contre le support 4 peuvent inclure des une ceinture ou des sangles de maintien d'un patient sur le support 4 aptes à maintenir le patient contre la troisième surface d'appui 7.

Alternativement ou complémentairement, les moyens de maintien d'un patient sur ou contre la troisième surface d'appui 8 peuvent comporter un système de blocage des jambes intercalant les jambes du patient entre la troisième surface d'appui 8 et une barre mobile et verrouillable.

Le support 4 est monté sur une armature 9 solidaire fixement au système de rails 30.

Cette armature 9 comporte un corps 90 solidaire fixement à la première surface d'appui 5, et présente un axe longitudinal au corps FF' s'étendant parallèlement au premier axe longitudinal AA' de la première surface d'appui 5.

L'armature 3 comporte également un bras 91 sur lequel sont rattachés la deuxième surface d'appui 6 et la troisième surface d'appui 8.

En fait, le bras 91 de l'armature 9 peut pivoter par rapport au corps 90 autour de l'axe longitudinal au corps FF'.

Le bras 91 peut par exemple être emboité dans un raccord tubulaire 900 du corps 90, dans lequel il peut pivoter.

Dans le cas d'un support 4 formant une type table, le raccord tubulaire 900 peut être droit.

Dans le cas d'un support formant chaise, le raccord tubulaire 900 peut être coudé, comme illustré notamment sur les figures 1 à 4.

En fait, la deuxième surface d'appui 6 et éventuellement la troisième surface d'appui 8 peuvent pivoter par rapport à l'ossature 3 et la première surface d'appui 5 autour de l'axe longitudinal au corps FF' qui est parallèle au premier axe longitudinal AA' de la première surface d'appui 6.

Bien entendu, la première surface d'appui 5 peut être confondue avec le corps 91 de l'armature 9. L'axe longitudinal au corps FF' et le premier axe longitudinal AA' de la première surface d'appui 6 peuvent ainsi être confondus.

Un patient maintenu sur le support 4 d'un tel dispositif 1 peut ainsi faire pivoter sa partie inférieure du corps par rapport à sa partie supérieure.

Le bras 91 de l'armature 9 peut également pivoter par rapport au corps 90 autour d'un axe perpendiculaire à la première surface d'appui 5 et parallèle au premier axe transversal BB.'

Le dispositif 1 peut comporter sur l'ossature 3 des butées permettant de bloquer au-delà d'une amplitude définie le pivotement du bras autour de l'axe longitudinal au corps FF'.

Le dispositif 1 peut également comporter sur l'ossature 3 des butées complémentaires permettant de bloquer au-delà d'une amplitude définie le pivotement du bras autour d'un axe perpendiculaire à la première surface d'appui 5 et parallèle au premier axe transversal BB'.

Comme illustré sur la figure 3 et la figure 4, le dispositif 1 peut être configuré pour permettre au bras 91 et donc à la deuxième surface d'appui 6 de pivoter autour de l'axe longitudinal au corps FF' ou d'un axe d'un axe perpendiculaire à la première surface d'appui 5 lorsque l'ossature 3 est dans la position d'installation ou la position d'inversion, ainsi que l'ossature 3 est dans une position intermédiaire.

Le support 4 peut présenter une configuration dite neutre, dans laquelle le premier plan P1 et le deuxième plan P2 sont confondus, comme illustré sur la figure 2 et les figures 6 à 7.

Le dispositif 1 peut comporter également des moyens de verrouillage automatique du support en configuration neutre sous la forme par exemple d'un doigt rétractable du bras 91 s'étendant radialement, ledit doigt comportant des moyens de rappel élastiques apte à s'opposer à la rétractation du doigt, ledit doigt venant coopérer en traversant une lumière dans le corps 90 de l'armature.

Ainsi, il est possible de dégager le doigt de la lumière pour permettre le pivotement du bras 91 par rapport au corps 90. Lorsque le bras repasse par la position neutre, les moyens de rappel élastique de type par exemple ressort à lame repoussent le doigt dans le logement pour maintenir le support 4 en position neutre.

Le dispositif 1 peut comporter des moyens de rappel élastique vers la configuration neutre du support, sous la forme par exemple d'un ressort à spirale, apte à s'opposer à un pivotement de la deuxième surface d'appui 6 l'éloignant de sa position correspondant à la configuration neutre du support 4.

La troisième surface d'appui 8 appelée repose jambe peut être monté fixement sur la bras 91 par rapport à la deuxième surface d'appui, mais elle peut également pivoter selon un mouvement inclus dans le plan P2, autour d'un axe perpendiculaire au plan P2, c'est à dire autour d'un axe perpendiculaire à l'axe longitudinal à la deuxième surface et inclus dans un plan parallèle à la deuxième surface d'appui.

Le dispositif peut comporter au moins des moyens de réglage de la position longitudinale de la première surface d'appui 5 et de la deuxième surface d'appui 6 sous la forme par exemple de glissières coulissant dans les goulottes aptes à permettre le coulissement longitudinal de la première surface d'appui 5 par rapport au corps 90 de l'armature 9 et aptes à permettre le coulissement longitudinal de la deuxième surface d'appui 6 par rapport au bras 91 de l'armature 9.

Le dispositif peut comporter également des moyens de réglage de la position longitudinale du repose jambe 8 par rapport à la deuxième surface d'appui 6 sous la forme par exemple de glissières coulissant dans les goulottes aptes à permettre le coulissement longitudinal du repose jambe 8 par rapport à la deuxième surface d'appui 6.

La deuxième surface d'appui 6 peut comporter en regard une zone d'appui fessier 60 pouvant être inclinée et pivoter afin d'ajuster l'inclinaison de l'assise à la morphologie du patient, comme illustré sur les figures 1 à 4.

Selon le mode de réalisation préféré présenté à la [Fig. 8]-[Fig. 13] la deuxième surface d'appui 6 comprend un plateau 61, comprenant une surface supérieure 62 et une surface inférieure 63 , et un axe 64 s'étendant perpendiculairement à partir de ladite surface inférieure 63.

Ledit axe 64 permet le pivotement dudit plateau 62, lorsque l'axe 64 est placé dans un évidement 52 congruent.

Préférentiellement, ledit plateau 61 à une forme totalement ou partiellement circulaire. Par « partiellement circulaire » on entend signifier qu'au moins une section du bord dudit plateau 61 forme un arc de cercle.

De façon tout à fait préféré le bord dudit plateau 61 forme un arc de cercle d'au moins 180° et de façon définitivement préféré de 180°.

De manière préférée, ledit plateau 61 comprend une tranche dont au moins une section forme une came 65 destinée à interagir avec un guide 51 disposé sous ladite première surface d'appui 5. De manière encore plus préféré, ladite section formant came 65 à une forme d'arc de cercle et de manière tout à fait préféré un arc de cercle d'au moins 180°.

Dans le cadre de la présente invention, « sous ladite première surface d'appui » entend signifier qu'en position dite « d'installation », ledit guide se trouve sous ladite première surface d'appui 5.

Selon un mode de réalisation préféré, ledit guide 51 est une surface plane disposée dans le prolongement de ladite première surface d'appui 5, et selon un mode de réalisation tout à fait préféré ladite première surface d'appui 5 et ledit guide 51 forment une surface continue.

Dans un mode réalisation préféré, la distance dudit axe 64 à tous les points de la section de la tranche formant came 65 est constante et de façon tout à fait préféré est sensiblement équivalente à la distance entre ledit évidement 52 et ledit guide 51.

Dans un mode de réalisation préféré ladite section formant came 65 est la section de la tranche dudit plateau 61 en forme d'arc de cercle.

Dans le cadre de la présente invention, ledit axe 64 peut notamment prendre la forme d'une tige de section circulaire, d'une pointe ou d'un dôme.

Ledit support 4 comprend un évidement 52, destiné à recevoir ledit axe 64, solidaire de ladite première surface d'appui 5. L'association dudit axe 64 et dudit évidement 52 permet l'établissement d'une liaison pivot entre ladite première surface d'appui 5 et ladite deuxième surface d'appui 6.

Dans le cadre de la présente invention ledit évidement 52 est congruent dudit axe 64.

De manière préférée, ledit évidement 52 forme un rail s'étendant le long d'un axe horizontal parallèle à l'axe transversale de ladite première surface d'appui 5.

Dans ce dernier mode de réalisation, en plus de la liaison pivot, ladite première 5 et deuxième surface d'appui 6 sont associées via une liaison glissière permettant le déplacement en translation de la deuxième surface d'appui 6 par rapport à la première surface d'appui 5.

Ainsi, selon un mode de réalisation tout à fait préféré de l'invention, ladite première surface d'appui 5 et ledit guide 51 forme une surface continue sensiblement plane. Cette surface continue est montée pivotante à 360° autour d'un axe horizontale permettant notamment de faire passer le dispositif selon l'invention de la position dite « d'installation » à la position dite « d'inversion »

En dessous dudit guide 51, s'étend vers l'avant et perpendiculairement à ladite surface continue une deuxième surface continue 53 comprenant ledit évidemment 51 sous forme d'un rail perpendiculaire à l'axe transversale de ladite première surface d'appui 5.

A la surface de ladite deuxième surface continue 53 est disposé ladite deuxième surface d'appui 6 de telle sorte que l'axe 64 soit positionné dans l'évidemment 52 et la section formant came 65 en appui contre le guide 51.

Avantageusement, ladite troisième surface d'appui 8 est associée à la deuxième sur face d'appui 6.

Ce faisant, la seconde surface d'appui 6 va pouvoir pivoter autour d'un axe perpendiculaire à l'axe longitudinale de la première surface d'appui 5 et simultanément se déplacer transversalement par rapport à ladite première surface d'appui 5.

On comprend ainsi qu'avec un dispositif de taille et de complexité restreintes, l'utilisateur peut atteindre des mouvements hors de portée auparavant.

Un tel dispositif 1 selon l'invention sous la forme d'une table d'inversion ou d'une chaise d'inversion peut s'adapter à la morphologie du patient.

Un tel dispositif 1 selon l'invention est robuste, simple à fabriquer et à mettre en œuvre.

## Revendications

1. Dispositif d'inversion (1) comportant une structure (2) en appui sur le sol et une ossature (3) configurée pour recevoir un patient, ledit dispositif (1) comportant au moins :
- un support (4) du patient comportant une première surface d'appui (5) de la partie supérieure du corps du patient et une deuxième surface d'appui (6) de l'ensemble fessier-cuisse du patient
- des moyens de maintien (7) du patient sur ledit support,
ladite ossature (3) pivotant par rapport à la structure (2) entre une position dite « d'installation » dans laquelle la première surface d'appui (5) est au niveau ou au-dessus de la deuxième surface d'appui (6) de manière à permettre une installation d'un patient sur ledit support (4) horizontalement ou avec la tête surélevée et une position dite « d'inversion » dans laquelle la première surface d'appui (5) est verticale et sous la deuxième surface d'appui (6) **caractérisé en ce que** la deuxième surface d'appui (6) pivote par rapport à l'ossature (3) et la première surface d'appui (5) autour d'un axe (FF') parallèle à un axe longitudinal (AA') de la première surface d'appui (5).

2. Dispositif d'inversion (1) selon la revendication 1, **caractérisé en ce que** ledit support (4) est capable de pivoter à 360° par rapport à ladite structure (2) de sorte à pouvoir faire passer ladite première surface d'appui (5) de la position d'installation, à la position d'inversion puis de nouveau à la position d'installation en pivotant de façon continu dans le sens horaire ou anti-horaire.

3. Dispositif d'inversion (1) selon la revendication 1 ou 2 **caractérisée en ce que** la deuxième surface d'appui (6) comprend un plateau (61), comprenant une surface supérieure (62) et une surface inférieure (63), et un axe (64) s'étendant perpendiculairement à partir de ladite surface inférieure (63) et **en ce que** ledit support (4) comprend un évidement (52), destiné à recevoir ledit axe (64), solidaire de ladite première surface d'appui (5).

4. Dispositif d'inversion (1) selon la revendication 3 **caractérisée en ce que** le bord dudit plateau (61) forme un arc de cercle d'au moins 180°.

5. Dispositif d'inversion (1) selon la revendication 3 **caractérisée en ce que** ledit plateau (61) comprend une tranche dont au moins une section forme une came (65) destinée à interagir avec un guide (51) disposé sous ladite première surface d'appui (5).

6. Dispositif d'inversion (1) selon la revendication 5 **caractérisée en ce que** ledit guide (51) est une surface plane disposée dans le prolongement de ladite première surface d'appui (5),

7. Dispositif d'inversion (1) selon l'une des revendications 3 à 6 **caractérisée en ce que**, ledit évidement (52) forme un rail s'étendant le long d'un axe horizontal parallèle à l'axe transversale de ladite première surface d'appui (5).

8. Dispositif d'inversion (1) selon la revendication 1, **caractérisé en ce que** le support (4) de l'ossature (3) comporte une troisième surface d'appui (8), appelée « repose-jambe », juxtaposée à la deuxième surface d'appui (6), à l'opposé de la première surface d'appui (5).

9. Dispositif d'inversion (1) selon la revendication 1 à 8, **caractérisé en ce que** la deuxième surface d'appui (6) pivote par rapport à l'ossature (3) et la première surface d'appui (5) autour d'un axe perpendiculaire à la première surface d'appui (5).

10. Dispositif d'inversion (1) selon l'une des revendications 1 à 9, **caractérisé en ce que** la deuxième surface d'appui (6) est apte à pivoter par rapport à l'ossature (3) et la première surface d'appui (5) lorsque l'ossature (3) est dans une position **entre** la position de repos et la position d'inversion, intervalles compris.

11. Dispositif d'inversion (1) selon l'une des revendications 1 à 10, **caractérisé en ce que** le support (4) de l'ossature (3) forme une chaise, la deuxième surface d'appui (6) formant une assise, et la première surface d'appui (5) formant un dossier.
